# EUROPÄISCHE PATENTSCHRIFT

(11) **EP 1 304 180 B1**
(45) Veröffentlichungstag und Bekanntmachung des Hinweises auf die Patenterteilung: **29.09.2004**
(21) Anmeldenummer: 02022416.8
(22) Anmeldetag: 04.10.2002
(51) Int. Cl.: B21D 43/00, B21D 43/10, B21D 28/26

(54) **Blechvorschub an einer Stanzeinrichtung**
Feeding of sheets to a punching machine
Alimentation de tôles pour un dispositif de poinçonnage

(30) Priorität: 15.10.2001 CH 18982001
(43) Veröffentlichungstag der Anmeldung: 23.04.2003
(73) Patentinhaber: ELPATRONIC AG, 8962 Bergdietikon (CH)
(72) Erfinder: Biltzinger, Hans-Jürgen, 38112 Braunschweig (DE)

(56) Entgegenhaltungen:
- EP-A- 0 344 741
- AT-B- 387 348
- DE-A- 4 135 901
- DE-A- 4 309 949
- DE-U- 8 805 233

## Beschreibung

Die Erfindung betrifft ein Verfahren gemäss Oberbegriff des Anspruchs 1 bzw. eine Vorrichtung gemäss Oberbegriff des Anspruchs 3 sowie eine Stanzeinrichtung mit einer solchen Vorrichtung.

Derartige Vorschubsysteme dienen der Zufuhr von Tafelmaterial, z.B. Tafeln aus Stahl- oder Aluminiumblech, zu einer Stanzpresse, die aus den Tafeln entsprechend dem eingesetzten Werkzeug Rohlinge ausstanzt, z.B. runde Deckel für Dosen.

Aus DE-C-43 09 949 und DE-C-43 45 184 ist ein gattungemäße Vorschubsystem für eine Stanzpresse mit einem zweireihigen Werkzeug bekannt, bei welchem der Vorschub mit zwei Vorschubeinrichtungen erfolgt, die einander eine in der Stanzpresse befindliche Tafel übergeben. Die erste Vorschubeinrichtung weist zwei Greifzangen auf, die in dem Zwischenraum zweier Gleitflächen für die Tafeln angeordnet sind und durch unterhalb der Gleitflächen angeordnete Betätigungsmittel betätigt werden. Ein seitlich der einen Gleitfläche angeordneter Verstellantrieb sorgt für die Vorschubbewegung. Die zweite Vorschubeinrichtung weist einen oberhalb der Gleitflächen bewegbaren Schlitten auf, der Arme mit Greifzangen trägt. Der Schlitten wird durch einen weiteren Vorschubantrieb bewegt.

DE-C 41 35 901 zeigt ein Vorschubsystem mit einer Vorschubeinrichtung und einem Vorlageschlitten, wobei zwischen diesen eine Übergabe der jeweiligen Tafel beim ersten Stanzschritt erfolgt. Es wird dabei ein einreihiges Stanzwerkzeug gezeigt, so dass zusätzlich noch eine Verschiebung der Tafel in zur Vorschubrichtung senkrechter Richtung erfolgt, um eine möglichst dichte Bestanzung der Tafel zu erzielen. Ein weiteres Vorschubsystem ist in DE-C 34 37 642 gezeigt.

Der Erfindung liegt die Aufgabe zugrunde, ein Verfahren zum Vorschieben von Blechen bzw. eine Vorschubvorrichtung zu schaffen, welche möglichst einfach auf verschiedene Blechtafelformate umrüstbar ist und den Vorschub auch sehr schmaler Blechtafeln ermöglicht.

Diese Aufgabe wird bei dem Verfahren der eingangs genannten Art mit den Merkmalen des Anspruchs 1 gelöst.

Dadurch, dass beide Vorschubeinrichtungen oberhalb der das Blech tragenden Ebene, in der Regel des die Vorschubebene bildenden Tisches, angeordnet sind, ist eine Verstellung dieser Vorschubeinrichtungen zur Anpassung an die Blechtafelbreite möglich, ohne dass entsprechende Ausnehmungen in der Ebene bzw. im Tisch notwendig sind, die die ebene Auflage des Bleches verschlechtern. Dadurch, dass ferner nur die Greifmittel der zweiten Vorschubeinrichtung durch die erste Vorschubeinrichtung hindurchgreifen, während der Rest der zweiten Vorschubeinrichtung stets hinter der ersten Vorschubeinrichtung plaziert bleibt, kann die Breiteinstellung bis hinunter zu sehr schmalen Blechstreifen ohne Probleme erfolgen bzw. die Breiteneinstellung der ersten Vorschubeinrichtung wird durch die die Greifmittel der zweiten Vorschubeinrichtung tragende Struktur nicht behindert.

Der Erfindung liegt ferner die Aufgabe zugrunde eine Vorschubvorrichtung zu schaffen, die eine möglichst einfache Umrüstung auf verschiedene Tafelformate zulässt und auch sehr schmale Tafeln vorschieben kann.

Diese Aufgabe wird mit den Merkmalen des Anspruchs 3 gelöst.

Im folgenden werden Ausführungsbeispiele der Erfindung anhand der Figuren näher erläutert. Dabei zeigt
Figur 1 grob schematisch eine Draufsicht auf eine Vorschubvorrichtung;
Figur 2 eine Draufsicht gemäss Figur 1 mit den Blechen in der Übergabeposition, und
Figur 3 eine ebenfalls nur schematische Seitenansicht der Vorschubvorrichtung.

Die Figuren 1 bis 3 zeigen schematisch in Draufsicht und Seitenansicht die Vorschubvorrichtung 1, welche vor einer Stanzeinrichtung 2 angeordnet ist, die ein Werkzeug 4 aufweist, welches aus einer Blechtafel 3 Gegenstände 5 ausstanzt (Stanzlöcher sind beispielhaft gezeigt), so dass nach der Stanzung diese Gegenstände vereinzelt vorliegen und von der Blechtafel 3 nur noch ein Restgitter besteht. Die Art und Weise der Stanzung wird hier, da bekannt, nicht näher erläutert. Es kann auf bekannte Weise eine Stanzung mit einem zweireihigen Werkzeug stattfinden, so dass das jeweilige Blech nur in Vorschubrichtung A durch die Stanzeinrichtung 2 geschoben werden muss, oder es kann auf ebenfalls bekannte Weise eine Stanzung mit einem einreihigen Werkzeug stattfinden, wobei dann das Blech noch in einer Richtung senkrecht zur Richtung A hin und her verschoben werden muss, was bekannt ist. Nachfolgend wird die Vorschubeinrichtung 1 so erläutert, dass sie nur den Vorschub in Richtung A durchführt. Sollte auch eine Hin- und Herbewegung senkrecht dazu erforderlich sein, so kann diese durch weitere Betätigungselemente ohne weiteres ausgeführt werden, was indes nachfolgend nicht weiter erläutert wird.

Die Vorschubeinrichtung 1 weist bevorzugterweise ein Trag- und Führungsglied 6 auf, an welchem Schlitten 7 und 12 in Vorschubrichtung und in Gegenrichtung beweglich angeordnet sind. Die Schlitten werden durch einen nicht näher dargestellten Antrieb 17 in Vorschubrichtung und in Gegenrichtung bewegt, z.B. durch Zahnriemen oder Ketten, die um Rollen 18, 19 im Tragglied 6 umlaufen, und an welchen die Schlitten befestigt sind. Natürlich sind auch beliebige andere Antriebe der Schlitten mit Spindeln oder mit Linearantrieben dem Fachmann geläufig und ohne weiteres realisierbar. Der Antrieb für die Schlitten wird durch eine Steuerung 25 gesteuert, welche auch Signale von Lagesensoren 26 für das Blech empfangen kann und welche weiter mit der Steuerung 27 für die Stanzeinrichtung 2 in Verbindung steht, um den Vorschub und das Stanzen zu synchronisieren. Die Steuerung 25 kann die Lage der Schlitten ebenfalls durch Sensoren oder durch Geber am Antrieb 17 erkennen.

Die Vorschubvorrichtung 1 arbeitet auf an sich bekannte Weise derart, dass die erste Vorschubvorrichtung 7-10 ein von einem nicht gezeigten Stapel abgestapeltes Blech 3, welches auf dem Vorschubtisch 20 abgelegt wird, ergreift und in Richtung auf die Stanzeinrichtung vorschiebt. Eine zweite Vorschubeinrichtung 12-15 ist gleichzeitig damit beschäftigt, ein vorangehendes Blech durch die Stanzeinrichtung 2 zu führen, wobei dies auf bekannte Weise in Synchronisation mit der Stanzbewegung erfolgt. In einer Übergabestellung, welche in Figur 2 dargestellt ist, wird ein von der ersten Vorschubeinrichtung 7-10 in die Stanzeinrichtung 2 eingeschobenes Blech an die zweite Vorschubeinrichtung 12-15 übergeben. Diese Übergabe kann z.B. und wie in Figur 2 gezeigt, bei der ersten Stanzung erfolgen, kann aber natürlich auch erst später nach einigen Stanzvorgängen erfolgen. Die Übergabe erfolgt dadurch, dass die Greifmittel 10 der ersten Vorschubeinrichtung und die Greifmittel 15 der zweiten Vorschubeinrichtung auf die gleiche Vorschubhöhe gelangen, so dass die Greifmittel 15 das Blech greifen können, das bisher von den Greifmitteln 10 gehalten wurde, wobei diese das Blech freigeben.

Die Greifmittel 10 bzw. 15 weisen an sich bekannte zangenartige Bauelemente auf, welche zum öffnen und Schliessen betätigt werden können, um das jeweilige Blech loszulassen bzw. zu greifen. Die Greifmittel 10 und 15 weisen zudem in Förderrichtung gesehen nach hinten weisende Fortsätze 9 bzw. 14 auf, welche die Greifzangen mit Führungs- und Betätigungselementen 8 bzw. 13 auf den Schlitten 7 bzw. 12 verbinden. Die Führungs- und Betätigungselemente 8, 13 sind auf den Schlitten 7 bzw. 12 verschiebbar befestigt, so dass deren Lage entlang des jeweiligen Schlittens eingestellt werden kann. Über die Fortsätze 9 bzw. 14 kann auch die Betätigung der Zangenöffnung und -schliessung erfolgen. Die Führungselemente 8 bzw. 13 sind auf den Schlitten quer zur Vorschubrichtung A einstellbar, wobei deren gegenseitige Distanz in Figur 2 mit B bzw. B1 eingezeichnet ist. Die Verstellung entlang des Schlittens 7 bzw. 12 erfolgt zur Anpassung an das jeweilige Blechformat. Wie besonders gut in Figur 2 ersichtlich, ist die erste Vorschubeinrichtung 7-10 so ausgestaltet, dass in der Übergabeposition nur deren Greifmittel 9, 10 durch die zweite Vorschubeinrichtung 12-15 hindurchgreifen, während die Führungs- und Betätigungsmittel 8 und der Schlitten 7 der ersten Vorschubeinrichtung in Vorschubrichtung gesehen hinter der zweiten Vorschubeinrichtung 12-15 verbleibt. Dies erlaubt eine einfache Einstellung des Abstandes B der Greifmittel 9, 10 der ersten Vorschubeinrichtung unabhängig von der zweiten Vorschubeinrichtung und auch das einfache Einstellen des Abstandes B1 zwischen den Greifmitteln 15 der zweiten Vorschubeinrichtung. Die Einstellung dieser Abstände B, B1 ist weiter dadurch vereinfacht, dass beide Vorschubeinrichtungen oberhalb des Tisches 20 bzw. der Vorschubebene angeordnet sind. Dies ergibt eine gute Zugänglichkeit zur Einstellung bzw. Umrüstung und ferner eine Unabhängigkeit von Durchbrüchen im Tisch 20, wie sie bei von unten her an das Blech angreifenden Vorschubeinrichtungen benötigt werden. Das Trageglied 6 kann dabei durch nicht gezeigte Befestigungsmittel oberhalb desselben oder seitlich desselben am Maschinengestell befestigt sein.

## Patentansprüche

1. Verfahren zum Vorschieben von aufeinanderfolgenden Blechen (3) in eine Stanzeinrichtung (2), bei welchem während der Stanzung eines Bleches eine Übergabe von einer ersten, das Blech greifenden Vorschubeinrichtung (7-10) zu einer zweiten, das Blech greifenden Vorschubeinrichtung (12-15) erfolgt, wobei die zweite Vorschubeinrichtung mit ihren Greifmitteln (14, 15) in die Stanzeinrichtung (2) einfährt, **dadurch gekennzeichnet, dass** beide Vorschubeinrichtungen (7-10; 12-15) oberhalb einer die Vorschubebene bildenden Blechtragebene (20) angeordnet sind und die erste Vorschubeinrichtung (7-10) in Vorschubrichtung (A) hinter der zweiten Vorschubeinrichtung (12-15) derart angeordnet ist, dass sie in der Obergabeposition nur mit ihren Greifmitteln (9, 10) durch die zweite Vorschubeinrichtung (12-15) hindurchgreift, während die Führungsteile (7, 8) hinter der zweiten Vorschubeinrichtung (12-15) verbleiben.

2. Verfahren nach Anspruch 1, **dadurch gekennzeichnet, dass** die erste und die zweite Vorschubeinrichtung (7-10; 12-15) an einem über der Blechtragebene (20) angeordneten Trag- und Führungsglied (6) bewegbar angetrieben getragen und geführt sind.

3. Vorschubvorrichtung an einer Stanzeinrichtung zum Vorschub aufeinanderfolgende Blechtafeln (3) in diese, mit einer Vorschubeinrichtung (12-15), die Blechgreifmittel (14, 15) aufweist, die zum Einfahren in die Stanzeinrichtung (2) ausgestaltet sind und mit einer weiteren Vorschubeinrichtung (7-10), die Blechgreifmittel (9, 10) aufweist und zur Verbringung der Blechtafeln in eine Übergabeposition zur Übergabe an die erstgenannte Vorschubeinrichtung (12-15) ausgestaltet ist, **dadurch gekennzeichnet, dass** beide Vorschubeinrichtungen oberhalb eines die Vorschubebene bildenden Tisches (20) angeordnet sind, und dass die zweitgenannte Vorschubeinrichtung (12-15) mit Blechgreifmitteln (9, 10) ausgestaltet ist, die sich in der Übergabeposition von einer hinter der ersten Vorschubeinrichtung liegenden Position bis zur Übergabeposition erstrecken.

4. Vorschubeinrichtung nach Anspruch 3, **dadurch gekennzeichnet, dass** die Vorschubeinrichtungen (7-10; 12-15) an einem gemeinsamen oberhalb des Tisches (20) angeordneten Trag- und Führungsglied (6) angetrieben beweglich gehalten sind.

5. Stanzeinrichtung mit einer Vorschubvorrichtung nach Anspruch 3 oder 4.

## Claims

1. Method for feeding a succession of metal sheets (3) into a punching machine (2) wherein a transfer is made during the punching of a sheet from a first feed device (7-10) gripping the sheet to a second feed device (12-15) gripping the sheet, and the gripping means (14, 15) of the second feed device travel into the punching machine (2), **characterized in that** both feed devices (7-10; 12-15) are arranged above a sheet support plane (20) forming the feed plane and the first feed device (7-10) is arranged behind the second feed device (12-15) in the feed direction (A) so that in the transfer position only its gripping means (9, 10) reach through the second feed device (12-15) whilst the guide parts (7, 8) stay behind the second feed device (12-15).

2. Method according to Claim 1, **characterized in that** the first and second feed devices (7-10; 12-15) are traversably carried and guided on a carriage and guidance element (6) arranged above the sheet support plane (20).

3. Feed apparatus for a punching machine for feeding a succession of sheet-metal blanks (3) into the latter, with a feed device (12-15) which has a sheet-gripping means (14, 15) configured for travelling into the punching machine (2) and with a further feed device (7-10) which has sheet-gripping means (9, 10) and is configured for bringing the blanks to a transfer position for transfer to the first-mentioned feed device (12-15), **characterized in that** both feed devices are arranged above the table (20) forming the feed plane, and **in that** the second-mentioned feed device (12-15) is configured with sheet-gripping means which extend in the transfer position from a position behind the first feed device to a transfer position.

4. Feed device according to Claim 3, **characterized in that** the feed devices (7-10; 12-15) are traversably mounted on a common carriage and guidance element (6) arranged above the table (20).

5. Punching machine with a feed apparatus according to Claim 3 or Claim 4.

## Revendications

1. Procédé d'avancement de tôles (3) se succédant dans un dispositif d'estampage (2), dans lequel, pendant l'estampage d'une tôle, il se produit un transfert d'un premier dispositif d'avance (7-10) saisissant la tôle à un deuxième dispositif d'avance (12-15) saisissant la tôle, le deuxième dispositif d'avance entrant avec ses moyens de prise (14, 15) dans le dispositif d'estampage (2), **caractérisé en ce que** les deux dispositifs d'avance (7-10 ; 12-15) sont disposés au-dessus d'un plan de support de tôle (20) formant le plan d'avance, et le premier dispositif d'avance (7-10) est disposé, dans le sens d'avance (A), derrière le deuxième dispositif d'avance (12-15) de manière qu'en position de transfert il ne s'engage à travers le deuxième dispositif d'avance (12-15) que par ses moyens de prise (9, 10), tandis que les parties de guidage (7, 8) restent derrière le deuxième dispositif d'avance (12-15).

2. Procédé selon la revendication 1, **caractérisé en ce que** le premier et le deuxième dispositif d'avance (7-10 ; 12-15) sont supportés entraînés et guidés déplaçables sur un organe de support et de guidage (6) disposé au-dessus du plan de support de tôle (20).

3. Dispositif d'avance dans un dispositif d'estampage pour l'avancement de feuilles de tôle (3) successives dans celui-ci, comportant un dispositif d'avance (12-15) qui comporte des moyens de prise de tôle (14, 15) lesquels sont conçus pour entrer dans le dispositif d'estampage (2), et comportant un autre dispositif d'avance (7-10) qui comporte des moyens de prise de tôle (9, 10) et est conçu pour amener les feuilles de tôle dans une position de transfert en vue du transfert au premier dispositif d'avance (12-15) cité, **caractérisé en ce que** les deux dispositifs d'avance sont disposés au-dessus d'une table (20) formant le plan d'avance, et **en ce que** le deuxième dispositif d'avance (12-15) cité est équipé de moyens de prise de tôle (9-10) qui, en position de transfert, s'étendent d'une position située derrière le premier dispositif d'avance à la position de transfert.

4. Dispositif d'avance selon la revendication 3, **caractérisé en ce que** les dispositifs d'avance (7-10 ; 12-15) sont maintenus déplaçables et entraînés sur un organe de support et de guidage (16) commun disposé au-dessus de la table (20).

5. Dispositif d'estampage comportant un dispositif d'avance selon la revendication 3 ou 4.
